# FASCICULE DE BREVET EUROPEEN

(11) **EP 0 264 684 B1**
(45) Date de publication et mention de la délivrance du brevet: **04.01.1995**
(21) Numéro de dépôt: 87114361.6
(22) Date de dépôt: 01.10.1987
(51) Int. Cl.: H01B 17/32, H01B 17/40

(54) **Isolateur composite à revêtement isolant surmoule**
Verbundisolator mit aufgegossener isolierender Bekleidung
Composite insulator with an insulating covering moulded onto it

(30) Priorité: 02.10.1986 FR 8613758
(43) Date de publication de la demande: 27.04.1988
(73) Titulaire: SEDIVER, SOCIETE EUROPEENNE D'ISOLATEURS EN VERRE ET COMPOSITE, F-92411 Courbevoie (FR)
(72) Inventeur: Soucille, Maurice, F-63650 La Monnerie le Montel (FR)
(74) Mandataire: Weinmiller, Jürgen

(56) Documents cités:
- EP-A- 0 121 133
- DE-A- 1 515 766
- DE-A- 1 932 949
- FR-A- 2 506 997
- GB-A- 2 104 171
- US-A- 4 702 873

## Description

La présente invention concerne un procédé de fabrication d'un isolateur composite.

Un tel procédé est décrit notamment dans le brevet français FR-A-2 506 997 et la demande de brevet allemand DE-A-1 932 949. Un jonc central en fibres agglomérées par une résine synthétique, dont les extrémités sont solidarisées respectivement dans des cavités borgnes présentées par deux ferrures métalliques d'ancrage, a sa paroi latérale revêtue par surmoulage d'un revêtement à ailettes.

Dans le cas de l'isolateur composite divulgué par le brevet allemand DE-A- 1 932 949, le revêtement à ailettes s'étend également sur une partie de la surface latérale de la ferrure métallique.

Le brevet français FR-A-2 541 501 décrit par ailleurs une forme de ferrure métallique présentant un logement cylindrique interne dont l'entrée est munie d'un bourrelet définissant le "plan d'entrée" de la ferrure ; la ligne de fuite de l'isolateur se définit entre les "plans d'entrée" des ferrures d'extrémité. L'entrée de la ferrure demeure une zone critique, car elle est le siège d'arcs de puissance qui sont susceptibles de détériorer l'ancrage du jonc et l'étanchéité.

Le brevet anglais GB-A-2 104 171 montre un autre type de liaison entre les ferrures et le jonc. Dans ce brevet ces ferrures ont la forme de cylindres pleins. Pour chaque extrémité de l'isolateur, on dispose l'extrémité en forme de cylindre plein de la ferrure correspondante en face d'une des deux extrémités du jonc dans un manchon métallique ; on effectue ensuite un manchonnage.

Le but de la présente invention est de réaliser un revêtement isolant sur un isolateur du type de celui du brevet GB-A-2 104 171 afin d'éviter que toute trace d'humidité puisse atteindre le jonc et détériorer très rapidement cet isolateur.

La présente invention a pour objet un procédé de fabrication d'un isolateur composite comportant un jonc central en fibres agglomérées par une résine synthétique, et deux ferrures extrêmes présentant chacune une extrémité en forme de cylindre plein, procédé selon lequel pour chaque ferrure on dispose l'extrémité en forme de cylindre plein de la ferrure en face d'une des deux extrémités dudit jonc dans un manchon métallique et on effectue ensuite un manchonnage, procédé caractérisé par le fait que:
- préalablement audit manchonnage, on dispose lesdites extrémités dudit jonc et de ladite ferrure correspondant bout à bout dans ledit manchon,
- après ledit manchonnage, on applique un agent d'adhérisation élastomère-métal sur la face latérale de chaque manchon et la face latérale de ladite ferrure correspondante, sauf sur une zone de cette ferrure nécessaire à l'accrochage de l'isolateur,
- et on effectue dans un moule sur ledit jonc et les manchons, et sur les parties des ferrures enduites par ledit agent d'adhérisation, une injection sous une pression de 50 à 60 bars d'un élastomère, de manière à obtenir un revêtement isolant à ailettes.

On obtient ainsi un isolateur dit "à double ancrage interne" qui présente de nombreux avantages.
La qualité de la liaison revêtement-ferrures est excellente; l'ancrage proprement dit est très bien protégé du point de vue de l'étanchéité. En outre la zone où pourrait se produire un arc en puissance est éloignée de l'ancrage et se trouve sur une partie non critique de la ferrure. De plus, pour une longueur d'isolateur donnée, la ligne de fuite de l'isolateur est allongée par rapport à celle des isolateurs habituels.

Toute forme de ferrure peut être prévue : son extrémité d'accrochage peut être en forme de bouton, chape, tenon, logement de rotule, oeillet, chape Y notamment.

D'autres caractéristiques et avantages de la présente invention apparaîtront au cours de la description suivante de divers modes de réalisation donnés à titre d'exemples non limitatifs. Dans le dessin annexé :
- Les figures 1 et 2 sont deux vues partielles en coupe d'isolateurs de suspension obtenus par la mise en oeuvre du procédé selon l'invention.
- Les figures 3 et 4 sont des variantes des figures 1 et 2, le diamètre du jonc étant supérieur à celui de la ferrure.
- Les figures 5 et 6 sont des variantes des figures 1 et 2, le diamètre du jonc étant inférieur à celui de la ferrure.

L'isolateur 30 de la figure 1 comporte un jonc central 32, et deux ferrures extrêmes ; la ferrure 31 illustrée a une extrémité cylindrique 33 présentant le même diamètre que le jonc 32, et l'autre extrémité en forme de bouton 35. La solidarisation est effectuée par introduction des extrémités du jonc 32 et de la ferrure dans un tube en métal ductile, suivie d'un manchonnage, par exemple selon le procédé décrit dans le brevet anglais GB-A-2 104 171. Le revêtement à ailettes 36 en élastomère recouvre entièrement le manchon 34, ainsi qu'une grande partie de la paroi latérale 37 de la ferrure 31, de manière à ne laisser qu'une zone nécessaire à l'accrochage du bouton 35. Le revêtement 36 se termine par une ailette 38.
Ce mode de réalisation est particulièrement avantageux, car très économique. La pièce métallique 31 a une forme très simple : le manchon 34 peut être un tube en acier que l'on trouve couramment dans le commerce et qui n'a pas besoin d'être galvanisé, puisqu'il est extrêmement bien protégé par le revêtement 36.

Pour obtenir une adhérence parfaite entre la face latérale 37 de la ferrure 31, celle du manchon 34, et le revêtement en élastomère 36, il convient de nettoyer ces faces de manière connue en soi, et d'appliquer ensuite un agent d'adhérisation élastomère-métal. L'état de surface initial des faces métalliques n'est pas du tout critique, et la qualité de la liaison revêtement-ferrure est tout à fait étonnante : il faut appliquer une force supérieure à 10N/cm pour obtenir un début d'arrachement du revêtement de la surface de la ferrure. Ce résultat est inattendu car, pour arriver à réaliser un surmoulage efficace et combler tous les interstices afin d'obtenir l'étanchéité recherchée, il faut injecter l'élastomère sous une pression très élevée, de l'ordre de 50 à 60 bars. Or, il était à craindre que, sous l'effet d'une telle pression, le produit d'adhérisation élastomère-métal soit plus au moins endommagé et qu'il apparaisse des bulles entre les faces métalliques et son revêtement. Ce n'est pas le cas.

L'isolateur 40 de la figure 2 est très voisin de celui de l'isolateur 30 de la figure 1. On a indiqué par les mêmes nombres de référence les éléments identiques. Le revêtement 46 est distinct du revêtement 36 car il se termine par un manchon 48.

Dans l'isolateur 50 de la figure 3, on a une configuration voisine, mais l'extrémité cylindrique de la ferrure 51 a un diamètre inférieur à celui du jonc 52. Le manchonnage peut encore être effectué à l'aide d'un tube métallique 54. Le revêtement 56 se termine par une ailette 58, alors que, dans la figure 4, le revêtement 66 de l'isolateur 60 se termine par un manchon 68.

Dans l'isolateur 70 de la figure 5, c'est le diamètre du jonc 72 qui est inférieur à celui de l'extrémité cylindrique de la ferrure 71 ; le manchonnage est réalisé grâce à un tube 74 et le revêtement en élastomère 76 se termine par une ailette 78, alors que dans l'isolateur 80 de la figure 6 le revêtement 86 se termine par un manchon 88.

Bien entendu, l'invention n'est pas limitée aux exemples qui viennent d'être décrits. Les formes des ferrures peuvent être modifiées.

Dans toutes les variantes, la ligne de fuite de l'isolateur est allongée par rapport aux dispositions de l'art antérieur, notamment par le fait que l'on peut prévoir des ailettes supplémentaires ; les performances électriques de l'isolateur en sont améliorées.
Par ailleurs, on a aussi considérablement allongé le chemin que doivent parcourir les gouttes d'humidité avant de parvenir au niveau de l'ancrage proprement dit.
De plus, les arcs de puissance, qui risquaient de détériorer l'ancrage dans les dispositions antérieures, se reportent dans la zone extérieure extrême des ferrures, ce qui ne présente pas d'inconvénient notable. Ces ferrures sont en un matériau choisi notamment parmi l'acier, la fonte, le bronze, l'aluminium.

L'invention s'applique par exemple aux isolateurs de suspension pour des tensions pouvant aller au-delà de 735kV.

## Revendications

1. Procédé de fabrication d'un isolateur composite comportant un jonc central (32) en fibres agglomérées par une résine synthétique, et deux ferrures extrêmes (31) présentant chacune une extrémité (33) en forme de cylindre plein, procédé selon lequel pour chaque ferrure (31) on dispose l'extrémité (33) en forme de cylindre plein de la ferrure (31) en face d'une des deux extrémités dudit jonc (32) dans un manchon métallique (34) et on effectue ensuite un manchonnage, procédé caractérisé par le fait que:
- préalablement audit manchonnage, on dispose lesdites extrémités dudit jonc (32) et de ladite ferrure (31) correspondante bout à bout dans ledit manchon (34),
- après ledit manchonnage, on applique un agent d'adhérisation élastomère-métal sur la face latérale de chaque manchon (34) et la face latérale (37) de ladite ferrure (31) correspondante, sauf sur une zone (35) de cette ferrure (31) nécessaire à l'accrochage de l'isolateur,
- et on effectue dans un moule sur ledit jonc(32) et les manchons (34), et sur les parties des ferrures (31) enduites par ledit agent d'adhérisation, une injection sous une pression de 50 à 60 bars d'un élastomère, de manière à obtenir un revêtement isolant à ailettes (36).

2. Procédé de fabrication d'un isolateur composite selon la revendication 1, caractérisé par le fait que l'on utilise des ferrures (31) ayant la zone d'accrochage (35) en forme de socle, de tenon, de bouton, de chape, de logement de rotule, ou d'oeillet.

3. Procédé de fabrication d'un isolateur composite selon l'une des revendications 1 et 2, caractérisé par le fait que l'on utilise des ferrures (31) en un matériau choisi parmi l'acier, la fonte, le bronze, l'aluminium.

## Patentansprüche

1. Verfahren zur Herstellung eines Verbundisolators mit einem zentralen Kern (32) aus durch Kunstharz zusammengehaltenen Fasern und mit zwei Endarmaturen (31), die je ein Ende (33) in Form eines Vollzylinders besitzen, wobei gemäß diesem Verfahren das vollzylindrische Ende jeder Armatur (31) in einer Metallhülse (34) vor eines der beiden Enden des Kerns (32) gebracht wird und die Hülse dann vermufft wird, dadurch gekennzeichnet, daß vor dem Vermuffen die Enden des Kerns (32) und der entsprechenden Armatur (31) stirnseitig voreinander in der Hülse (34) angeordnet werden,
- nach dem Vermuffen ein zwischen Elastomermaterial und Metall wirksames Haftmittel auf die seitliche Oberfläche jeder Hülse (34) und die seitliche Oberfläche (37) der entsprechenden Armatur (31) aufgebracht wird, ausgenommen in einer Zone (35) dieser Armatur (31), die für das Aufhängen des Isolators erforderlich ist,
- und daß man in einer Gießform auf den Kern (32) und die Hülsen (34) sowie auf die Bereiche der mit dem Haftmittel bestrichenen Armaturen (31) mittels Druckguß unter einem Druck von 50 bis 60 Bar ein Elastomer aufbringt, so daß sich eine Isolierumhüllung mit Schirmen (36) ergibt.

2. Verfahren zur Herstellung eines Verbundisolators nach Anspruch 1, dadurch gekennzeichnet, daß man Armaturen (31) verwendet, deren Aufhängezone (35) in Form eines Sockels, Zapfens, Knopfs, einer Kappe, eines Kugelgehäuses oder einer Öse ausgebildet ist.

3. Verfahren zur Herstellung eines Verbundisolators nach einem der Ansprüche 1 und 2, dadurch gekennzeichnet, daß man Armaturen (31) aus einem Material verwendet, das unter Stahl, Gußeisen, Bronze und Aluminium ausgewählt wird.

## Claims

1. A method of manufacturing a composite insulator comprising: a central rod (32) of fibers agglomerated by a synthetic resin and two end fittings (31), each end fitting having an end (33) in the form of a solid cylinder, in which method the end (33) of each fitting (31) that is in the form of a solid cylinder is placed opposite one of the two ends of said rod (32) inside a metal sleeve (34), and sleeve coupling is then effected, the method being characterized by the fact that:
- prior to said sleeve coupling, said ends of said rod and of said corresponding end fitting are disposed end-to-end inside said sleeve;
- after said sleeve coupling, an elastomer-metal adhesive agent is applied on the lateral face of each sleeve and the lateral face of said corresponding end fitting, with the exception of the zone of said end fitting necessary for fastening the insulator; and
- an elastomer is injected under a pressure of 50 to 60 bars into a mold on said rod and sleeves, and on the portions of the end fittings coated with said adhesive agent, in such a manner as to obtain an insulating fin coating.

2. A method of manufacturing a composite insulator according to claim 1, characterized by the fact that the fastening zones (35) of said end-fittings (31) are of one of the following shapes: plate, peg, knob, fork, ball-receiving socket, and eyelet.

3. A method of manufacturing a composite insulator according to claim 1 or 2, characterized by the fact that said end-fittings (31) are made of a material chosen from: steel, cast iron, bronze, and aluminum.
